# EUROPÄISCHE PATENTSCHRIFT

(11) **EP 1 512 789 B1**
(45) Veröffentlichungstag und Bekanntmachung des Hinweises auf die Patenterteilung: **14.04.2010**
(21) Anmeldenummer: 04103607.0
(22) Anmeldetag: 28.07.2004
(51) Int. Cl.: D21G 9/00, D21F 2/00

(54) **Bahnübergabe**
Web transfer
Transfert d'une bande

(30) Priorität: 06.09.2003 DE 10341165
(43) Veröffentlichungstag der Anmeldung: 09.03.2005
(73) Patentinhaber: Voith Patent GmbH, 89522 Heidenheim (DE)
(72) Erfinder: Böck, Karl Josef, 89522, HEIDENHEIM (DE); Augscheller, Thomas, 89429, BACHHAGEL (DE)
(74) Vertreter: Kunze, Klaus

(56) Entgegenhaltungen:
- DE-A1- 4 401 379
- DE-A1- 19 637 529
- DE-U1- 9 204 175

## Beschreibung

Die Erfindung betrifft eine Vorrichtung sowie ein Verfahren zur Übergabe einer Papier-, Karten-, Tissue- oder einer anderen Faserstoffbahn in einer Maschine zur Herstellung und/oder Veredlung derselben von einer rotierenden Walze an eine, von einem endlos umlaufenden, luftdurchlässigen Band umschlungene, besaugte Leitwalze, wobei zwischen der Walze und der Leitwalze eine rotierende, besaugte Transfer-Leitwalze angeordnet ist, welche von der Faserstoffbahn oder einem Streifen davon teilweise umschlungen ist.

Die Übergabe bereitet hier insbesondere bei hohen Maschinengeschwindigkeiten erhebliche Probleme und führt oft zu Ein- oder gar Abrissen. Dabei steht einerseits ein störungsfreien Ablösen der noch feuchten Materialbahn von der im allgemeinen glatten Walze und andererseits eine Minimierung des freien Zuges zwischen den Elementen und damit einer Stabilisierung des Bahnlaufs im Vordergrund.

Aus der DE 196 37 529 ist eine Papiermaschine bekannt, bei der die Faserstoffbahn gestützt von einer Presswalze auf eine Transferwalze und von der Transferwalze gestützt auf ein Trockensieb übergeben wird. Hierzu wird gemäß dieser Druckschrift die Transferwalze zuerst an der Presswalze und nachfolgend an dem Trockensieb zur Anlage gebracht.

Aus der DE 44 01 379 ist eine Papiermaschine bekannt, bei der zur Übernahme einer Papierbahn von einer Presswalze eine Transferwalze an die Presswalze angelegt wird.

Die Aufgabe der Erfindung ist es daher den Bahnlauf zwischen der abgebenden Walze und dem aufnehmenden Band auf möglichst einfache Weise zu stabilisieren.

Erfindungsgemäß wurde die Aufgabe dadurch gelöst, dass die Transferleitwalze von der Leitwalze beabstandet ist und die Faserstoffbahn ungestützt von der Transfer-Leitwalze zu der von dem luftdurchlässigen Band umschlungenen besaugten Leitwalze gelangt und zum Überführen der Faserstoffbahn oder eines Streifens davon die Transfer-Leitwalze in einer die Umschlingung der Transfer-Leitwalze sowie der folgenden Leitwalze durch die Faserstoffbahn gegenüber dem Normalbetrieb verringernden Weise in ihrer Lage veränderbar ist.

Die kleinere Umschlingung erleichtert das Einführen des Überführstreifens der Faserstoffbahn erheblich.

Diese Umschlingung der Transferleitwalze durch die Faserstoffbahn sollte sich zumindest über 120° , vorzugsweise mindestens 150° erstrecken.

Der Unterdruck der Transfer-Leitwalze unterstützt durch das Ansaugen die Übernahme der Faserstoffbahn von der Walze und stabilisiert außerdem den Bahnlauf während der Umschlingung der Transfer-Leitwalze.

Um die Scherbeanspruchung der Faserstoffbahn, insbesondere beim Hochfahren und Abbremsen der Maschine zu vermeiden, sollte die Transfer-Leitwalze von der Walze beabstandet sein und die Faserstoffbahn ungestützt von der Walze zu der Transfer-Leitwalze gelangen. Vorzugsweise ist der Abstand der Transfer-Leitwalze und der Walze und/oder zwischen der Transfer-Leitwalze und der Leitwalze zwischen 5 und 500 mm.

Besonders geeignet ist die Anwendung der Vorrichtung sowie des Verfahrens zwischen der Pressenpartie zur Entwässerung der Faserstoffbahn und der Trockenpartie zur Trocknung derselben. Daher wird die Walze vorzugsweise von einer Presswalze einer vorgelagerten Presseinheit und das Band von einem Trockensieb einer folgenden Trocknungseinheit gebildet.

Zur Vereinfachung der Anordnung kann die Leitwalze lagestabil ausgeführt werden, ohne dass sich dies einschränkend auswirkt.

Die Transfer-Leitwalze ist lageveränderlich, vorzugsweise schwenkbar angeordnet. Dies erlaubt es die Lage der Transfer-Leitwalze und somit auch den Bahnlauf an die verschiedenen Betriebszuständen anpassen zu können.

Hierdurch wird die Lage der Transfer-Leitwalze in einer den Umfang der Umschlingung der Transfer-Leitwalze sowie der folgenden Leitwalze durch die Faserstoffbahn verändernden Weise verstellt. Die relativ große Umschlingung von Transfer-Leitwalze und Leitwalze stabilisieren den Bahnlauf im Normalbetrieb.

Dabei sollte die Leitwalze zumindest eine Saugzone besitzen, die sich im wesentlichen auf den Bereich der Umschlingung durch die Faserstoffbahn während des Normalbetriebs beschränkt. Jedoch sollte sich die Saugzone zumindest geringfügig entgegen der Bahnlaufrichtung auch über den von der Faserstoffbahn umschlungenen Bereich hinaus erstrecken.

Zur Anpassung an die verschiedenen Betriebszustände der Maschine ist es vorteilhaft, wenn der Unterdruck der Transfer-Leitwalze steuerbar ist. Dies erlaubt es beispielsweise aus energetischen Gesichtspunkten, dass der Unterdruck der Transfer-Leitwalze während des Überführens der Faserstoffbahn oder eines Streifens davon reduziert, vorzugsweise gänzlich abgeschaltet wird.

Im Normalbetrieb ist es zur Gewährleistung der sicheren Bahnübernahme und einer ausreichenden Haftung an der Transfer-Leitwalze ausreichend, wenn der Unterdruck in der Transfer-Leitwalze zwischen -1 und -10 kPa liegt.

Die besaugte Leitwalze sowie die Transfer-Leitwalze besitzen einen perforierten Walzenmantel, dessen Innenraum mit einer Unterdruckquelle verbunden ist. Damit die Perforation der Transfer-Leitwalze wegen des direkten Kontaktes mit der Faserstoffbahn sich nicht negativ auf die Oberflächenqualität der Faserstoffbahn auswirkt, sollte die Transfer-Leitwalze eine weiche Beschichtung aufweisen, welche von einem Weich polymer, vorzugsweise Gummi gebildet werden kann.

Um die Ablösbarkeit der Faserstoffbahn von der Transfer-Leitwalze im Hinblick auf die Übergabe an das Band zu verbessern, ist es vorteilhaft, wenn die Transfer-Leitwalze eine dünne, äußere Beschichtung aus Teflon besitzt.

Wegen der relativ einfachen Herstellbarkeit wird die Perforation der Transfer-Leitwalze vorzugsweise von durch den Walzenmantel laufenden Bohrungen gebildet. Hierbei ist es ausreichend, wenn die perforierte Querschnittsfläche des Walzenmantels etwa 5 - 20%, vorzugsweise etwa 5 - 10% der Mantelfläche umfasst. Zusätzlich kann die Oberfläche auch gerillt sein.

Der Durchmesser der Bohrungen sollte dabei maximal 10 mm, vorzugsweise maximal 5 mm und insbesondere maximal 2 mm betragen.

Alternativ kann die Transfer-Leitwalze auch mit einem Bezug aus porösem Material überzogen sein.

Um die von der Transfer-Leitwalze angesaugte Leckluft zu begrenzen, sollte diese lediglich eine oder mehrere Saugzone besitzen, die sich im wesentlichen auf den Bereich der Umschlingung durch die Faserstoffbahn beschränken. Dabei kann die Übernahme der Faserstoffbahn von der Walze jedoch durch Ansaugen unterstützt werden, wenn sich die Saugzone entgegen der Bahnlaufrichtung zumindest geringfügig über den von der Faserstoffbahn umschlungenen Bereich hinaus erstreckt.

Im Ergebnis werden nicht nur der Bahnlauf der Faserstoffbahn in diesem Bereich der Maschine stabilisiert und damit die Gefahr von Ein- oder Abrissen minimiert, sondern auch die Belastungen der Faserstoffbahn vermindert.

Nachfolgend soll die Erfindung an einem Ausführungsbeispiel näher erläutert werden. In der beigefügten Zeichnung zeigt:
- Figur 1:: einen schematischen Querschnitt durch eine Vorrichtung zur Übergabe der Faserstoffbahn 1 von einer Walze 3 in Form einer Presswalze an ein Band 2 in Form eines Trockensiebes im Normalbetrieb und
- Figur 2:: die Vorrichtung beim Überführen der Faserstoffbahn 1 bzw. eines Streifens davon.

Hierbei handelt es sich um die Übergabe von der Presseinheit einer Papiermaschine an die Trockenpartie. Während die Faserstoffbahn 1 in der Pressenpartie durch zumindest einen Pressspalt zur Entwässerung läuft, erfolgt die Trocknung der Faserstoffbahn 1 in der Trockenpartie durch den Kontakt mit beheizten Flächen.

Durch den letzten Pressspalt der Presseinheit, welcher von zwei gegeneinander gepressten Walzen 3,4 gebildet wird, läuft die Faserstoffbahn 1 gemeinsam mit einem endlos umlaufenden, wasseraufnehmenden Pressfilz 5 der unteren Presswalze 4.

Nach dem Pressspalt läuft die Faserstoffbahn 1 an der Mantelfläche der oberen Presswalze 3 haftend bis zu einer Ablöselinie weiter. Von dieser Ablöselinie gelangt die Faserstoffbahn 1 eine kurze Strecke ungestützt, d.h. im offenen Zug zu einer besaugten Transfer-Leitwalze 7.

Diese Transfer-Saugwalze 7 besitzt eine Saugzone 9 um die Faserstoffbahn 1 von der Walze 3 anzusaugen und während der Umschlingung an der Mantelfläche der Transfer-Leitwalze 7 zu halten. Dies stabilisiert den Lauf der Faserstoffbahn 1 erheblich.

Von dieser Transfer-Leitwale 7 gelangt die Faserstoffbahn 1 ebenfalls über eine kurze Strecke ungestützt zu einer von einem endlos umlaufenden, luftdurchlässigen Band 2 in Form eines Trockensiebes umschlungenen und ebenfalls besaugten Leitwalze 6. Auch diese Leitwalze 6 besitzt eine Saugzone 8 zur Unterstützung der Übernahme und Führung der Faserstoffbahn 1 am Trockensieb.

Das Trockensieb führt die Faserstoffbahn 1 anschließend über beheizte Trockenzylinder 11 zur Trocknung. Um die Haftung der Faserstoffbahn 1 an der Außenseite des Trockensiebes bis zum Erreichen des ersten Trockenzylinders 11 zu gewährleisten, läuft die Innenseite des Trockensiebes an einem zwischen Leitwalze 6 und erstem Trockenzylinder 11 angeordneten Saugkasten 10 entlang.

Zur Vereinfachung der Anordnung ist die Leitwalze 6 lagestabil angeordnet, während die Transfer-Leitwalze 7 verschwenkbar gestaltet ist.

Die Leitwalze 6 und die Transfer-Leitwalze 7 besitzen jeweils einen perforierten Walzenmantel, dessen Innenraum im Bereich der Saugzone 8,9 mit einer Unterdruckquelle verbunden ist. Beide Saugzonen 8,9 erstrecken sich im wesentlichen über den Bereich der Umschlingung durch die Faserstoffbahn 1 und entgegen der Bahnlaufrichtung 13 auch etwas darüber hinaus, um so die Übernahme der Faserstoffbahn 1 durch Ansaugen zu unterstützen.

Während im Normalbetrieb der Maschine der Unterdruck in der Transfer-Leitwalze bei etwa -5 kPa liegt, wird der Unterdruck beim Überführen der Faserstoffbahn 1 abgeschaltet.

Damit die Oberflächenqualität der Faserstoffbahn 1 durch den Kontakt mit der Transfer-Leitwalze 7 nicht leidet, ist die offene Fläche der Perforation auf 5 - 10% der Mantelfläche begrenzt. Außerdem besitzt die Transfer-Leitwalze 7 eine weiche Beschichtung aus Gummi. Um die Ablösung der Faserstoffbahn 1 am Ende der Umschlingung zu erleichtern und Ablagerungen zu vermeiden ist diese Beschichtung mit einer dünnen Schicht aus Teflon überzogen.

Während des Normalbetriebs sind die Transfer-Leitwalze 7 und die Leitwalze 6 gemäß Figur 1 relativ stark von der Faserstoffbahn 1 umschlungen. Dabei schneidet eine Verlängerungslinie 12 des von der Leitwalze 6 ablaufenden Trockensiebes die Transfer-Leitwalze 7 oberhalb deren Mittelachse. Diese S-Führung der Faserstoffbahn stabilisiert den Bahnablauf erheblich, was die Vorrichtung für hohe Maschinengeschwindigkeiten geeignet macht.

Figur 2 zeigt das Überführen der Faserstoffbahn 1 oder eines Streifens davon. Hierzu wird die Transfer-Leitwalze 7 in einer die Umschlingung der Transfer-Leitwalze 7 und der Leitwalze 6 verringernden Weise nach unten geschwenkt.

## Patentansprüche

1. Vorrichtung zur Übergabe einer Papier-, Karton-, Tissue- oder einer anderen Faserstoffbahn (1) in einer Maschine zur Herstellung und/oder Veredlung derselben von einer rotierenden Walze (3) an eine, von einem endlos umlaufenden, luftdurchlässigen Band (2) umschlungene, besaugte Leitwalze (6), wobei zwischen der Walze (3) und der Leitwalze (6) eine rotierende, besaugte Transfer-Leitwalze (7) angeordnet ist, welche von der Faserstoffbahn (1) teilweise umschlungen ist und die Transfer-Leitwalze (7) lageveränderlich angeordnet ist,
**dadurch gekennzeichnet, dass** die Transfer-Leitwalze (7) von der Leitwalze (6) beabstandet ist und die Faserbahn (1) ungestützt von der Transfer-Leitwalze (7) zu der von dem luftdurchlässigen Band (2) umschlungenen besaugten Leitwalze (6) gelangt und zum Überführen der Faserstoffbahn (1) oder eines Streifens davon die Transfer-Leitwalze (7) in einer die Umschlingung der Transfer-Leitwalze (7) sowie der folgenden Leitwalze (6) durch die Faserstoffbahn (1) gegenüber dem Normalbetrieb verringernden Weise in ihrer Lage veränderbar ist.

2. Vorrichtung nach Anspruch 1, **dadurch gekennzeichnet, dass**
die Faserstoffbahn (1) die Transfer-Leitwalze (7) mit einem Winkel von mindestens 120°, vorzugsweise von mindestens 150° umschlingt.

3. Vorrichtung nach Anspruch 1 oder 2, **dadurch gekennzeichnet, dass** die Transfer-Leitwalze (7) von der Walze (3) beabstandet ist und die Faserbahn (1) ungestützt von der Walze (3) zu der Transfer-Leitwalze (7) gelangt.

4. Vorrichtung nach einem der vorhergehenden Ansprüche, **dadurch gekennzeichnet, dass** der Abstand zwischen der Transfer-Leitwalze (7) und der Walze (3) und/oder zwischen der Transfer-Leitwalze (7) und der Leitwalze (6) zwischen 5 und 500 mm liegt.

5. Vorrichtung nach einem der vorhergehenden Ansprüche,
**dadurch gekennzeichnet, dass** die Walze (3) von einer Presswalze einer vorgelagerten Presseinheit gebildet wird.

6. Vorrichtung nach einem der vorhergehenden Ansprüche, **dadurch gekennzeichnet, dass** das Band (2) von einem Trockensieb einer folgenden Trocknungseinheit gebildet wird.

7. Vorrichtung nach einem der vorhergehenden Ansprüche, **dadurch gekennzeichnet, dass** die Leitwalze (6) lagestabil angeordnet ist.

8. Vorrichtung nach einem der vorhergehenden Ansprüche, **dadurch gekennzeichnet, dass** die Transfer-Leitwalze (7) schwenkbar angeordnet ist.

9. Vorrichtung nach einem der vorhergehenden Ansprüche, **dadurch gekennzeichnet, dass** der Unterdruck der Transfer-Leitwalze (7) steuerbar ist.

10. Vorrichtung nach einem der vorhergehenden Ansprüche, **dadurch gekennzeichnet, dass** die Transfer-Leitwalze (7) eine weiche Beschichtung aufweist.

11. Vorrichtung nach einem der vorhergehenden Ansprüche, **dadurch gekennzeichnet, dass** die Transfer-Leitwalze (7) eine dünne, äußere Beschichtung aus Teflon besitzt.

12. Vorrichtung nach einem der vorhergehenden Ansprüche, **dadurch gekennzeichnet, dass** die Transfer-Leitwalze (7) eine Perforation aufweist, welche vorzugsweise von durch den Walzenmantel laufenden Bohrungen gebildet wird.

13. Vorrichtung nach einem der vorhergehenden Ansprüche, **dadurch gekennzeichnet, dass** die Transfer-Leitwalze (7) zumindest eine Saugzone (9) besitzt, die sich im wesentlichen auf den Bereich der Umschlingung durch die Faserstoffbahn (1) beschränkt.

14. Vorrichtung nach einem der vorhergehenden Ansprüche, **dadurch gekennzeichnet, dass** die Leitwalze (6) zumindest eine Saugzone (8) besitzt, die sich im wesentlichen auf den Bereich der Umschlingung durch die Faserstoffbahn (1) beschränkt.

15. Verfahren zur Übergabe einer Papier-, Karton-, Tissue- oder einer anderen Faserstoffbahn (1) in einer Maschine zur Herstellung und/oder Veredlung derselben von einer rotierenden Walze (3) an eine, von einem endlos umlaufenden, luftdurchlässigen Band (2) umschlungene, besaugte Leitwalze (6), insbesondere nach einem der vorhergehenden Ansprüche, wobei die Faserstoffbahn (1) oder ein Streifen davon zwischen der Walze (3) und der Leitwalze (6) eine rotierende, besaugte Transfer-Leitwalze (7) zumindest teilweise umschlingt **dadurch gekennzeichnet, dass** die Faserbahn (1) ungestützt von der Transfer-Leitwalze (7) zu der von dem luftdurchlässigen Band (2) umschlungenen Leitwalze (6) gelangt und zum Überführen der Faserstoffbahn (1) oder eines Streifens davon die Transfer-Leitwalze (7) in einer die Umschlingung der Transfer-Leitwalze (7) sowie der folgenden Leitwalze (6) durch die Faserstoffbahn (1) gegenüber dem Normalbetrieb verringernden Weise in ihrer Lage verändert, vorzugsweise geschwenkt wird.

16. Verfahren nach Anspruch 15, **dadurch gekennzeichnet, dass** der Unterdruck der Transfer-Leitwalze (7) während des Überführens der Faserstoffbahn (1) oder eines Streifens davon reduziert, vorzugsweise gänzlich abgeschaltet wird.

## Claims

1. Device for transferring a paper, board, tissue or other fibrous web (1) , in a machine for producing and/or finishing the same, from a rotating roll (3) to an evacuated guide roll (6) around which an endlessly circulating air-permeable belt (2) wraps, there being arranged between the roll (3) and the guide roll (6) a rotating, evacuated transfer guide roll (7), around which the fibrous web (1) partly wraps, and the transfer guide roll (7) being arranged such that its position can be varied,
**characterized in that**
the transfer guide roll (7) is spaced apart from the guide roll (6), and the fibrous web (1) passes unsupported from the transfer guide roll (7) to the evacuated guide roll (6) around which the air-permeable belt (2) wraps and, in order to transfer the fibrous web (1) or a strip thereof, the position of the transfer guide roll (7) can be varied in a manner which reduces the wrap of the fibrous web (1) around the transfer guide roll (7) and the following guide roll (6) as compared with the normal operation.

2. Device according to Claim 1,
**characterized in that** the fibrous web (1) wraps around the transfer guide roll (7) over an angle of at least 120°, preferably of at least 150°.

3. Device according to Claim 1 or 2,
**characterized in that** the transfer guide roll (7) is spaced apart from the roll (3), and the fibrous web (1) passes unsupported from the roll (3) to the transfer guide roll (7).

4. Device according to one of the preceding claims, **characterized in that** the spacing between the transfer guide roll (7) and the roll (3) and/or between the transfer guide roll (7) and the guide roll (6) lies between 5 and 500 mm.

5. Device according to one of the preceding claims, **characterized in that** the roll (3) is formed by a press roll of a preceding press unit.

6. Device according to one of the preceding claims, **characterized in that** the belt (2) is formed by a dryer fabric of a following drying unit.

7. Device according to one of the preceding claims, **characterized in that** the guide roll (6) is arranged so as to be positionally stable.

8. Device according to one of the preceding claims, **characterized in that** the transfer guide roll (7) is arranged such that it can be pivoted.

9. Device according to one of the preceding claims, **characterized in that** the vacuum of the transfer guide roll (7) can be controlled.

10. Device according to one of the preceding claims, **characterized in that** the transfer guide roll (7) has a soft coating.

11. Device according to one of the preceding claims, **characterized in that** the transfer guide roll (7) has a thin outer coating of Teflon.

12. Device according to one of the preceding claims, **characterized in that** the transfer guide roll (7) has a perforation, which is preferably formed by drilled holes running through the roll shell.

13. Device according to one of the preceding claims, **characterized in that** the transfer guide roll (7) has at least one suction zone (9), which is restricted substantially to the area around which the fibrous web (1) wraps.

14. Device according to one of the preceding claims, **characterized in that** the guide roll (6) has at least one suction zone (8), which is restricted substantially to the area around which the fibrous web (1) wraps.

15. Method for transferring a paper, board, tissue or other fibrous web (1) , in a machine for producing and/or finishing the same, from a rotating roll (3) to an evacuated guide roll (6) around which an endlessly circulating air-permeable belt (2) wraps, in particular according to one of the preceding claims, between the roll (3) and the guide roll (6) the fibrous web (1) or a strip thereof partly wrapping around a rotating, evacuated transfer guide roll (7),
**characterized in that**
the fibrous web (1) passes unsupported from the transfer guide roll (7) to the evacuated guide roll (6) around which the air-permeable belt (2) wraps and, in order to transfer the fibrous web (1) or a strip thereof, the position of the transfer guide roll (7) is varied, preferably pivoted, in a manner which reduces the wrap of the fibrous web (1) around the transfer guide roll (7) and the following guide roll (6) as compared with the normal operation.

16. Method according to Claim 15,
**characterized in that,** during the transfer of the fibrous web (1) or a strip thereof, the vacuum of the transfer guide roll (7) is reduced, preferably switched off entirely.

## Revendications

1. Dispositif pour le transfert d'une nappe de papier, carton, papier-tissu ou d'une autre nappe fibreuse (1) dans une machine de fabrication et/ou d'amélioration de celle-ci, depuis un rouleau rotatif (3) à un rouleau conducteur (6) aspiré, entouré par une bande (2) tournant sans fin, perméable à l'air, un rouleau conducteur de transfert (7) aspiré, rotatif, étant disposé entre le rouleau (3) et le rouleau conducteur (6), lequel est partiellement entouré par la nappe fibreuse (1), et le rouleau conducteur de transfert (7) étant disposé avec une position variable,
**caractérisé en ce que** le rouleau conducteur de transfert (7) est espacé du rouleau conducteur (6) et la nappe fibreuse (1) parvient, sans être supportée par le rouleau conducteur de transfert (7), jusqu'au rouleau conducteur (6) aspiré entouré par la bande perméable à l'air (2), et pour le transfert de la nappe fibreuse (1) ou d'un ruban de celle-ci, la position du rouleau conducteur de transfert (7) peut être modifiée de manière à réduire l'enveloppement du rouleau conducteur de transfert (7) ainsi que du rouleau conducteur suivant (6) par la nappe fibreuse (1) par rapport au fonctionnement normal.

2. Dispositif selon la revendication 1, **caractérisé en ce que** la nappe fibreuse (1) entoure le rouleau conducteur de transfert (7) avec un angle d'au moins 120°, de préférence d'au moins 150°.

3. Dispositif selon la revendication 1 ou 2, **caractérisé en ce que** le rouleau conducteur de transfert (7) est espacé du rouleau (3), et la nappe fibreuse (1) parvient, sans être supportée par le rouleau (3), jusqu'au rouleau conducteur de transfert (7).

4. Dispositif selon l'une quelconque des revendications précédentes, **caractérisé en ce que** la distance entre le rouleau conducteur de transfert (7) et le rouleau (3) et/ou entre le rouleau conducteur de transfert (7) et le rouleau conducteur (6) est comprise entre 5 et 500 mm.

5. Dispositif selon l'une quelconque des revendications précédentes, **caractérisé en ce que** le rouleau (3) est formé par un rouleau de pressage d'une unité de presse montée en amont.

6. Dispositif selon l'une quelconque des revendications précédentes, **caractérisé en ce que** la bande (2) est formée par une toile de séchage d'une unité de séchage suivante.

7. Dispositif selon l'une quelconque des revendications précédentes, **caractérisé en ce que** le rouleau conducteur (6) est disposé en position stable.

8. Dispositif selon l'une quelconque des revendications précédentes, **caractérisé en ce que** le rouleau conducteur de transfert (7) est disposé de manière pivotante.

9. Dispositif selon l'une quelconque des revendications précédentes, **caractérisé en ce que** la dépression du rouleau conducteur de transfert (7) peut être commandée.

10. Dispositif selon l'une quelconque des revendications précédentes, **caractérisé en ce que** le rouleau conducteur de transfert (7) présente un revêtement mou.

11. Dispositif selon l'une quelconque des revendications précédentes, **caractérisé en ce que** le rouleau conducteur de transfert (7) possède un revêtement extérieur mince en téflon.

12. Dispositif selon l'une quelconque des revendications précédentes, **caractérisé en ce que** le rouleau conducteur de transfert (7) présente une perforation, qui est formée de préférence par des alésages s'étendant à travers l'enveloppe du rouleau.

13. Dispositif selon l'une quelconque des revendications précédentes, **caractérisé en ce que** le rouleau conducteur de transfert (7) possède au moins une zone d'aspiration (9), qui se limite essentiellement à la région d'enveloppement par la nappe fibreuse (1).

14. Dispositif selon l'une quelconque des revendications précédentes, **caractérisé en ce que** le rouleau conducteur (6) possède au moins une zone d'aspiration (8), qui se limite essentiellement à la région d'enveloppement par la nappe fibreuse (1).

15. Procédé pour le transfert d'une nappe de papier, carton, papier-tissu ou d'une autre nappe fibreuse (1) dans une machine de fabrication et/ou d'amélioration de celle-ci, depuis un rouleau rotatif (3) à un rouleau conducteur (6) aspiré, entouré par une bande (2) tournant sans fin, perméable à l'air, en particulier selon l'une quelconque des revendications précédentes, dans lequel la nappe fibreuse (1) ou un ruban de celle-ci entoure au moins partiellement, entre le rouleau (3) et le rouleau conducteur (6), un rouleau conducteur de transfert (7) aspiré rotatif, **caractérisé en ce que** la nappe fibreuse (1) parvient, sans être supportée par le rouleau conducteur de transfert (7), jusqu'au rouleau conducteur (6) entouré par la bande perméable à l'air (2), et pour le transfert de la nappe fibreuse (1) ou d'un ruban de celle-ci, la position du rouleau conducteur de transfert (7) est modifiée, celui-ci étant de préférence pivoté, de manière à réduire l'enveloppement du rouleau conducteur de transfert (7) ainsi que du rouleau conducteur suivant (6) par la nappe fibreuse (1) par rapport au fonctionnement normal.

16. Procédé selon la revendication 15, **caractérisé en ce que** la dépression du rouleau conducteur de transfert (7) pendant le transfert de la nappe fibreuse (1) ou d'un ruban de celle-ci est réduite, de préférence est complètement supprimée.
